# EUROPÄISCHE PATENTSCHRIFT

(11) **EP 3 427 348 B1**
(45) Veröffentlichungstag und Bekanntmachung des Hinweises auf die Patenterteilung: **25.11.2020**
(21) Anmeldenummer: 17709691.4
(22) Anmeldetag: 09.03.2017
(51) Int. Cl.: H01R 13/627, H01R 13/641, H01R 13/629

(54) **STECKVERBINDUNG MIT EINEM STECKINDIKATOR**
PLUG-IN CONNECTION HAVING A PLUGGING INDICATOR
CONNECTEUR À FICHES DOTÉ D'UN INDICATEUR D'ENFICHAGE

(30) Priorität: 10.03.2016 DE 102016104436; 30.06.2016 DE 102016112000
(43) Veröffentlichungstag der Anmeldung: 16.01.2019
(73) Patentinhaber: Voss Automotive GmbH, 51688 Wipperfürth (DE)
(72) Erfinder: HESS, Jochem-Andreas, 51688 Wipperfürth (DE); OBERDÖRFER, Alexander, 42477 Radevormwald (DE); HEINRICHS, Eugen, 51702 Bergneustadt (DE); BIRKHOLZ, Thomas, 51645 Gummersbach (DE); RÖHRIG, Lukas, 51709 Marienheide (DE); ROSENFELDT, Sascha, 51688 Wipperfürth (DE); HÄGER, Daniel, 51688 Wipperfürth (DE)
(74) Vertreter: Patent- und Rechtsanwälte Dr. Solf & Zapf
(86) Internationale Anmeldenummer: PCT/EP2017/055595
(87) Internationale Veröffentlichungsnummer: WO 2017/153542

(56) Entgegenhaltungen:
- EP-A1- 1 006 380
- DE-A1- 19 915 187
- JP-A- H1 167 359
- JP-A- 2006 049 094
- US-B1- 6 595 790

## Beschreibung

Die Erfindung betrifft eine Steckverbindung, umfassend ein männliches Steckerteil, das entlang einer Verbindungsachse in ein weibliches Steckerteil einsteckbar oder eingesteckt ist, wobei beide Steckerteile entlang einer Verbindungsebene einen rechteckigen Querschnitt aufweisen. Die Erfindung umfasst zudem eine Halteklammer sowie ein männliches und ein weibliches Steckerteil für eine erfindungsgemäße Steckverbindung.

EP 1 006 380 A1 offenbart einen elektrischen und/oder optischen Verbindungsaufbau mit einem männlichen Steckerteil, mit einem weiblichen Steckerteil und einer Verriegelungseinrichtung. Wobei die Verriegelungseinrichtung eine U-förmige Halteklammer ist, die mit dem männlichen oder mit dem weiblichen Steckerteil aufgesteckt ist.

EP 1 006 380 A1 offenbart den Oberbegriff des Anspruchs 1.

Der Erfindung liegt die Aufgabe zugrunde, eine Steckverbindung für zwei Steckerteile zu schaffen, die anzeigt, ob beide Steckerteile vollständig ineinander gesteckt und eingerastet sind.

Die Aufgabe der Erfindung wird durch die Merkmale des Anspruchs 1 gelöst.

Es zeigen:
- Fig. 1: perspektivische Ansicht einer erfindungsgemäßen Halteklammer,
- Fig. 2: eine alternative perspektivische Ansicht der Halteklammer nach Fig. 1,
- Fig. 3: eine perspektivische Ansicht der Halteklammer nach Fig. 1 zur Verbindung von einem männlichen Steckerteil in einem weiblichen Steckerteil,
- Fig. 4: eine perspektivische Ansicht des weiblichen Steckerteils mit der Halteklammer nach Fig. 3,
- Fig. 5: eine perspektivische Ansicht des männlichen Steckerteils nach Fig. 3,
- Fig. 6: eine perspektivische Ansicht einer Hälfte des weiblichen Steckerteils nach Fig. 3 und Fig. 4,
- Fig. 7: ein Ausschnitt einer Verbindung der Steckerteile mit der Halteklammer nach Fig. 3 mit gekennzeichneten Schnittebenen,
- Fig. 8a: eine Schnittansicht einer Schnittebene D-D nach Fig. 7 in einer Vormontageposition der Halteklammer,
- Fig. 8b: eine Schnittansicht der Schnittebene E-E nach Fig. 7 in einer Vormontageposition der Halteklammer,
- Fig. 8c: eine Schnittansicht der Schnittebene F-F nach Fig. 7 in einer Vormontageposition der Halteklammer,
- Fig. 9a: eine Schnittansicht der Schnittebene D-D nach Fig. 7 in einer Übergangsposition der Halteklammer von der Vormontageposition in eine Rastposition,
- Fig. 9b: eine Schnittansicht der Schnittebene E-E nach Fig. 7 in einer Übergangsposition der Halteklammer von der Vormontageposition in eine Rastposition,
- Fig. 9c: eine Schnittansicht der Schnittebene F-F nach Fig. 7 in einer Übergangsposition der Halteklammer von der Vormontageposition in eine Rastposition,
- Fig. 10a: eine Schnittansicht der Schnittebene D-D nach Fig. 7 in der Rastposition der Halteklammer,
- Fig. 10b: eine Schnittansicht der Schnittebene E-E nach Fig. 7 in der Rastposition der Halteklammer,
- Fig. 10c: eine Schnittansicht der Schnittebene F-F nach Fig. 7 in der Rastposition der Halteklammer,
- Fig. 11a: eine Schnittansicht der Schnittebene D-D in einer Betriebsposition der Halteklammer,
- Fig. 11b: eine Schnittansicht der Schnittebene E-E nach Fig. 7 in einer Betriebsposition der Halteklammer,
- Fig. 11c: eine Schnittansicht der Schnittebene F-F nach Fig. 7 in einer Betriebsposition der Halteklammer,
- Fig. 12a: eine Schnittansicht der Schnittebene D-D in einer Demontageposition der Halteklammer,
- Fig. 12b: eine Schnittansicht der Schnittebene E-E nach Fig. 7 in einer Demontageposition der Halteklammer,
- Fig. 12c: eine Schnittansicht der Schnittebene F-F nach Fig. 7 in einer Demontageposition der Halteklammer,
- Fig. 13a: eine weitere Ausführungsform in einer Schnittansicht der Schnittebene D-D nach Fig. 7 in einer Übergangsposition der Halteklammer von der Vormontageposition in eine Rastposition,
- Fig. 13b: eine vergrößerte Ansicht eines Anschlags der Ausführungsform gemäß Fig. 13a,
- Fig. 13c: die weitere Ausführungsform in einer Schnittansicht der Schnittebene D-D in einer Betriebsposition der Halteklammer,
- Fig. 13d: die weitere Ausführungsform in einer Schnittansicht der Schnittebene D-D in einer Demontageposition der Halteklammer,
- Fig. 13e: eine vergrößerte Ansicht des Anschlags der weiteren Ausführungsform gemäß Fig. 13d,
- Fig. 14a: Längsschnitt durch eine erfindungsgemäße Steckverbindung und
- Fig. 14b: vergrößerte Darstellung des Details bei A in Fig. 14a.

In den verschiedenen Figuren der Zeichnung sind gleiche Teile stets mit denselben Bezugszeichen versehen.

Eine Steckverbindung z.B. gemäß Fig. 3 umfasst ein männliches Steckerteil 11, das entlang einer Verbindungsachse X in ein weibliches Steckerteil 9 eingesteckt ist, wobei beide Steckerteile 9, 11 entlang einer Verbindungsebene vorzugsweise einen rechteckigen Querschnitt aufweisen, z.B. in Fig. 8 bis 12.

Erfindungsgemäß ist das männliche Steckerteil 11 in das weibliche Steckerteil einsteckbar. Das weibliche Steckerteil 9 weist eine U-förmige Außennut 24 mit einer von außen auf die Außennut 24 aufgesteckten Halteklammer 1 auf, wobei die Außennut 24 an ihren zwei sich gegenüberliegenden Schenkeln jeweils einen Durchbruch 26 umfasst, der von einer Halterippe 21 und einer Schulter 22 der Halteklammer 1 durchdrungen wird, um im eingesteckten Zustand des männlichen Steckerteils 11 mit am männlichen Steckerteil 11 angeordneten Führungsnocken 37a, 37b und einer Haltenase 36 zusammenzuwirken, damit die Halteklammer 1 eine Vormontageposition, eine Rastposition, eine Betriebsposition und eine Demontageposition einnehmen kann, wobei die Halteklammer 1 als Steckindikator anzeigt, ob eine vollständige Steckung der Steckerteile 9, 11 vorhanden ist.

Es ist z.B. auch möglich, dass die beiden Steckerteile 9, 11 einen ovalen Querschnitt mit der versenkten Halteklammer 1 aufweisen.

Die beispielhaften Fig. 1 und 2 offenbaren insbesondere die U-förmige Halteklammer 1 zur Steckindikation der Steckerteile 9, 11 von Fluidleitungen entlang einer Verbindungsachse X, sofern die beiden Steckerteile 9, 11 vollständig ineinander gesteckt und eingerastet sind. Die Halteklammer 1 umfasst einen Verbindungssteg 2 mit einem ersten und einem zweiten Verbindungsende 3a, 3b, wobei an den beiden Verbindungsenden 3a, 3b senkrecht zum Verbindungssteg 2 entlang einer Halteklammererstreckungsachse Y durch einen Schlitz 6 getrennt jeweils ein Verriegelungssteg 7 und ein Führungssteg 8 angeformt ist.

Die Halteklammer 1 ist bevorzugt einstückig, besonders bevorzugt monolithisch, ausgebildet und besteht insbesondere aus einem Kunststoff, insbesondere aus einem glasfaserverstärktem Kunststoff. Die erfindungsgemäße Halteklammer 1 kann vorzugsweise vier Positionen auf dem weiblichen Steckerteil 9 einnehmen, aufgeteilt in eine Vormontageposition, eine Rastposition, eine Betriebsposition und eine Demontageposition.

Der Verbindungssteg 2 weist vorzugsweise auf seiner von den Steckerteilen 9, 11 abgewandten Oberfläche haptisch tastbare Profile 12 auf. Der Verbindungssteg 2 weist eine Längskante 13 auf, die senkrecht zur Halteklammererstreckungsachse Y und zur Verbindungsachse X verläuft, wobei an der Längskante 13 z.B. eine Zunge 14 ausgebildet sein kann, die in entlang der Verbindungsachse X ausgerichtet ist.

Vorzugsweise weisen die Verriegelungsstege 7 an ihren voneinander abgewandten, äußeren Oberflächen entlang ihrer Längsachse, die der

Halteklammererstreckungsachse Y entspricht, eine Längsrippe 16 auf, um die Steifigkeit zu erhöhen. Weiterhin weist vorzugsweise zumindest die Führungsstege 8 an ihrer voneinander abgewandten, äußeren Oberflächen entlang ihrer Längsachse, die der Halteklammererstreckungsachse Y entspricht, z.B. eine Fachwerkverstärkung 17 auf, um eine erhöhte Steifigkeit zu erreichen.
Gemäß einer vorteilhaften Ausgestaltung der Halteklammer 1 weisen die freien Enden der Verriegelungsstege 7 nach innen zueinander zugekehrte Rastvorsprünge 18 auf.

Die Verriegelungsstege 7 sind vorzugsweise schmaler als die Führungsstege 8 und vorzugsweise länger als die Führungsstege 8. Es ist ebenfalls möglich, dass die Führungsstege 8 länger oder gleich lang wie die Verriegelungsstege 7 sind.

Die beiden Führungsstege 8 besitzen an ihren von den Verriegelungsstegen 7 abgewandten Unterseiten Anschlagnocken 19. Ferner umfasst jeder Führungssteg 8 der Halteklammer 1 an seinen zueinander zugekehrten Seitenflächen, d.h. seinen Innenflächen, von der jeweiligen Innenfläche vorstehende Halterippen 21, die sich entlang der Halteklammererstreckungsachse Y erstrecken.

Weiter umfasst jeder Führungssteg 8 entlang der Halteklammererstreckungsachse Y zwischen der Halterippe 21 und dem Verbindungssteg 2 jeweils eine Schulter 22 mit einer schrägen Fläche 22a, wobei die schräge Fläche 22a mit einer zur Halteklammererstreckungsachse Y parallel verlaufenden Unterkante des Führungsstegs 8 einen Winkel kleiner 90° einschließt, so dass der Scheitelpunkt 23 der Schulter 22 der Unterkante des jeweiligen Verriegelungsstegs 7 zugekehrt ist.

Die beispielhafte Fig. 4 offenbart das weibliche Steckerteil 9 mit der Halteklammer 1, wobei die Halteklammer 1 in jeder Position in der U-förmigen Außennut 24 des weiblichen Steckerteils 9 geführt ist. Z.B. Fig. 5 offenbart das männliche Steckerteil 11 mit den Führungsnocken 37a, 37b und der Haltenase 36.

Wie z.B. in Fig. 3 weiter zu sehen ist, ist die Außennut 24 vorzugsweise durch eine erste und eine zweite Begrenzungswand 27a, 27b gebildet, die einander gegenüberliegen, z.B. in Fig. 6, wobei die Begrenzungswände 27a, 27b jeweils an entlang drei umfangsgemäßen äußeren Oberflächen des weiblichen Steckerteils 9 angeordnet sind, wobei die drei Oberflächen derart, vorzugsweise in einem Winkel von jeweils 90°, zueinander angeordnet sind, dass sie zur Aufnahme der Halteklammer 1 geeignet sind. Die erste Begrenzungswand 27a ist die dem männlichen Steckerteil 11 entlang der Verbindungsachse X nähere Begrenzungswand, während die zweite Begrenzungswand 27b die dem männlichen Steckerteil 11 entlang der Verbindungsachse X entferntere Begrenzungswand ist. Zwischen den beiden Begrenzungswänden 27a, 27b verläuft jeweils eine Trennrippe 28, die in den jeweiligen Schlitz 6 zwischen dem Verriegelungssteg 7 und dem Führungssteg 8 eingreift. Die Trennrippe 28 dient zur Abstützung der Steckkraft.

Die erste Begrenzungswand 27a weist für beide Führungsstege 8 entlang der Halteklammererstreckungsachse Y jeweils eine Anschlagnockenausnehmung 29 auf, wobei die Anschlagnockenausnehmung 29 für den jeweiligen Anschlagnocken 19 an jedem der Führungsstege 8 einen nach außen anschließenden Verriegelungsfortsatz 31 aufweist, der mit den Anschlagnocken 19 derart zusammenwirkt, dass ein Spreizen des Führungsstegs 8 insbesondere in der Betriebsposition verhindert wird.

Die Anschlagnockenausnehmung 29 besitzt entlang der Halteklammererstreckungsachse Y an ihrer in Richtung zu dem freien Ende des Führungsstegs 8 weisenden Endwand 32 einen konisch ansteigenden Verlauf, so dass der Führungssteg 8 bei einer Anlage des Anschlagnockens 19 an der Endwand 32 gespreizt wird.

Um ein unerwünschtes Lösen der Halteklammer 1 von dem weiblichen Steckerteil 9 zusätzlich zu gewährleisten, umfasst die Anschlagnockenausnehmung 29 an ihrer zum Verbindungssteg 2 gerichteten Kante eine Anschlagschulter 33 auf, gegen die der Anschlagnocken 19 anschlägt, wenn die Halteklammer 1 entlang der Halteklammererstreckungsachse Y in Richtung des Verbindungssteges 2 geschoben wird.
Die Zunge 14 des Verbindungsstegs 2 ist vorzugsweise zwischen den beiden Begrenzungswänden 27a, 27b in einer Zungenaufnahme 34 des weiblichen Steckerteils 9 entlang der Halteklammererstreckungsachse Y geführt.

Zum Fixieren des männlichen Steckerteils 11 im weiblichen Steckerteil 9 weist die Halteklammer 1 auf ihrer zum männlichen Steckerteil 11 gerichteten Innenfläche die vorstehende Halterippe 21 auf. Diese Halterippe 21 greift im vollständig eingeführten Zustand des männlichen Steckerteils 11 formschlüssig hinter eine in Eindringrichtung des männlichen Steckerteils 11 am männlichen Steckerteil 11 angeordnete Haltenase 36.

Die Haltenase 36 des männlichen Steckerteils 11 ist entlang der Halteklammererstreckungsachse Y vorzugsweise zwischen zwei Führungsnocken 37a, 37b angeordnet. Diese sind während des Verbindungs- und Demontagevorgangs der Steckerteile in innenliegende Führungsnuten 40 des weiblichen Steckerteils 9 geführt, dargestellt z.B. in Fig. 8c. Mindestens eine Führungsnocke 37a, 37b ist entlang der Halteklammererstreckungsachse Y derart angeordnet, dass sie während des Einsteckens des männlichen Steckerteils 11 in das weibliche Steckerteil 9 entlang der Verbindungsachse X derart durch ihre jeweilige Führungsnut 40 geführt wird, dass die Führungsnocke 37a, 37b auf die Schulter 22 des Führungsstegs 8 trifft.

Optional kann zwischen den Führungsnocken 37a, 37b des männlichen Steckerteils 11 und den Führungsnuten 40 des weiblichen Steckerteils 9 eine Poka Yoke-Konfiguration ausgebildet sein. Poka Yoke bezeichnet ein Prinzip, welches technische Vorkehrungen zur sofortigen Fehleraufdeckung und -verhinderung umfasst. Hierzu ist eine der jeweils beiden Führungsnocken 37a, 37b entlang der Halteklammererstreckungsachse Y dicker ausgestaltet als die jeweils andere Führungsnocke 37a, 37b, wobei die Führungsnuten 40 entsprechend korrelierend ausgebildet sind. Eine Poka Yoke-Konfiguration hat vorliegend den Zweck, die Einsteckanordnung der Steckerteile 9, 11 sicherzustellen, so dass ein um 180° verdrehtes Einstecken des männlichen Steckerteils 11 in das weibliche Steckerteil 9 vermieden wird, wodurch Komponenten beschädigt werden könnten.

Die Außennut 24 umfasst ein mit den freien Enden der Verriegelungsstege 7 und Führungsstege 8 korrelierendes Außennutende 24a, das entlang der Halteklammererstreckungsachse Y und in Orientierung des Verlaufs der Endwand 32 eine konisch ansteigende Führungsschulter 38 aufweist. Die Führungsschulter 38 eignet sich zur Führung der jeweiligen Enden der Verriegelungsstege 7 und Führungsstege 8. So können die freien Enden der Verriegelungsstege 7 und Führungsstege 8 jeweils an ihrer konisch ansteigenden Führungsschulter 38 entlang gleiten, wodurch die Verriegelungsstege 7 und die Führungsstege 8 vereinfacht eine Spreizstellung einnehmen.

Der Rastvorsprung 18 kann in ein Fenster 39 greifen, um die Halteklammer 1 gegen axiale Bewegung entlang der Halteklammererstreckungsachse Y und gegen ein unerwünschtes Lösen von dem weiblichen Steckerteil 9 zu sichern, wenn die Halteklammer entlang der Halteklammererstreckungsachse y in Richtung des Verbindungssteges 2 geschoben wird.

Dem Fenster 39 schließt sich entlang der Halteklammererstreckungsachse Y zu den freien Enden der Verriegelungsstege 7 und Führungsstege 8 gerichtet eine Fensterhaltekante 41 für die Verriegelung der Halteklammer 1 und zur Steckindikation unter Verwendung des Rastvorsprungs 18 an.

Eine Scheinsteckung liegt insbesondere dann nicht im zusammengesteckten Zustand der Steckerteile 9, 11 vor, wenn die Verriegelungsstege 7 und Führungsstege 8 bündig zu den Steckerteilen 9, 11 angeordnet sind und der Verbindungssteg 2 fluchtend zu den Begrenzungswänden 27a, 27b angeordnet ist. Bündig bedeutet hierbei, dass die die Verriegelungsstege 7 und Führungsstege 8 nicht gespreizt sind. Fluchtend bedeutet vorliegend, dass der Verbindungssteg 2 entlang der Halteklammererstreckungsachse Y nicht über die Begrenzungswände 27a, 27b übersteht. Problematisch an Scheinsteckungen ist, dass scheinbar geschlossene Verbindungen durch Erschütterungen während des Gebrauchs voneinander gelöst werden können. Ferner können bei Elektroverbindungen durch die Reibung von Elektroleitungsanschlüssen Hotspots entstehen, die durch eine hohe Temperatur die umliegenden Komponenten schädigen können.

Insgesamt kann die erfindungsgemäße Halteklammer 1 vier Positionen einnehmen. Im Folgenden werden mögliche Positionen der Halteklammer 1 anhand der Schnitte gemäß der beispielhaften Fig. 7 erläutert. Die z.B. Fig. 8a, 9a, 10a, 11a und 12a umfassen jeweils die Schnittdarstellung D-D der beispielhaften Fig. 7 in unterschiedlichen Positionen der Halteklammer 1. Die z.B. Fig. 8b, 9b, 10b, 11b und 12b umfassen jeweils die Schnittdarstellung E-E der beispielhaften Fig. 7 in unterschiedlichen Positionen der Halteklammer 1. Die Fig. z.B. 8c, 9c, 10c, 11c und 12c umfassen jeweils die Schnittdarstellung F-F der beispielhaften Fig. 7 in unterschiedlichen Positionen der Halteklammer 1. Die Vormontageposition, Rastposition und Betriebsposition folgen während des Fixierens der Halteklammer 1 an den Steckerteilen 9, 11 aufeinander. Die Demontageposition folgt auf die Betriebsposition, um die Steckerteile 9, 11 voneinander zu lösen.

Die erste Position heißt im Folgenden Vormontageposition und ist die Position der Halteklammer 1 bevor die Führungsnocken 37a, 37b entlang der Verbindungsachse

X die Schulter 22 berühren, z.B. in Fig. 8a, 8b und 8c. Die Rastvorsprünge 18 sind nach beispielsweise Fig. 8a jeweils auf den konischen Ansätzen der Führungsschultern 38 angeordnet. Der Verbindungssteg 2 ist fluchtend zu den Begrenzungswänden 27a, 27b angeordnet, z.B. in Fig. 8a, 8b. Die Führungsnocken 37a, 37b befinden sich z.B. nach Fig. 8c entlang der Verbindungsachse X im Bereich der Schnittebene F-F. Der jeweilige Anschlagnocken 19 befindet sich z.B. gemäß Fig. 8c entlang der Halteklammererstreckungsachse Y im Bereich des jeweiligen außen vorstehenden Verriegelungsfortsatzes 31, wodurch die Führungsstege 8 gegen ein Aufweiten in Bezug auf die Verbindungachse X gesichert sind.

Von der Vormontageposition gelangt die Halteklammer 1 in die Rastposition über eine Übergangsposition, die sich während der Steckbewegung des männlichen Steckerteils 11 in das weibliche Steckerteil 9 ergibt, nachdem der Führungsnocken 37b des männlichen Steckerteils 11 gegenüber der Vormontageposition entlang der Verbindungsachse X in Richtung des weiblichen Steckerteils 9 weiterbewegt worden ist. Sobald der Führungsnocken 37b entlang der Verbindungsachse X auf die Schulter 22 trifft, bewegt sich diese aufgrund ihrer schrägen Fläche 22a, und damit auch das gesamte Halteelement 1 entlang der Halteklammererstreckungsachse Y in Richtung des Verbindungsstegs 2, z.B. in Fig. 9b. Dabei gleitet der jeweilige Rastvorsprung 18 aus seiner Position an dem konischen Ansatz der Führungsschulter 38 in das Fenster 39 und ist dort gegen eine weitere axiale Bewegung durch die Fensterhaltekante 41 gesichert, z.B. in Fig. 9a. Eine weitere Sicherung der Halteklammer 1 gegen axiale Bewegung entlang der Halteklammererstreckungsachse Y erfolgt durch den Anschlag des jeweiligen Anschlagnockens 19 an die Anschlagschulter 33.

Die zweite Position heißt im Folgenden Rastposition und ist die Position der Halteklammer 1, wenn die Halterippe 21 formschlüssig hinter die in Eindringrichtung des männlichen Steckerteils 11 am männlichen Steckerteil 11 angeordnete Haltenase 36 einrastet. Durch das Eindringen des männlichen Steckerteils 11 in das weibliche Steckerteil 9 verdrängt die Haltenase 36 die Halterippe 21 derart, dass der jeweilige Führungssteg 8 nach außen gespreizt wird, z.B. in Fig. 10a, 10b und 10c. Sobald das männliche Steckerteil 11 weiter entlang der Halteklammererstreckungsachse Y in das weibliche Steckerteil 9 geführt wird und die Haltenase 36 die Halterippe 21 axial entlang der Verbindungachse X überwindet, schnappt der jeweilige Führungssteg 8 in seine nicht gespreizte Position zurück. In der Rastposition wird jeder der beiden Rastvorsprünge 18 im gesteckten Zustand der Steckerteile 9, 11 durch die jeweilige Führungsnocke 37a, 37b aus dem jeweiligen Fenster 39 gedrückt, wodurch der Verriegelungssteg 7 eine gespreizte Position einnimmt, z.B. in Fig. 10a. Infolge der gespreizten Position jedes der beiden Verriegelungsstege 7 sind die Rastvorsprünge 18 nicht mehr durch ihre jeweilige Fensterhaltekante 41 blockiert und die Halteklammer 1 ist nicht mehr gegen eine Verschiebung entlang der Halteklammererstreckungsachse Y gesichert.

Um die nächste, dritte Position der Montagepositionen zu erreichen, wird der Verbindungssteg 2 der Halteklammer 1 entlang der Halteklammererstreckungsachse Y manuell in Richtung der freien Enden der Verriegelungsstege 7 und Führungsstege 8 gedrückt, bis die Rastvorsprünge 18 jeweils auf dem konischen Ansatz der jeweiligen Führungsschultern 38 angeordnet sind und der Verbindungssteg 2 fluchtend zu den Begrenzungswänden 27a, 27b angeordnet ist. Das manuelle Drücken der Halteklammer 1 ist im vorgenannten, gesteckten Zustand der beiden Steckerteile 9, 11 nur möglich, wenn das männliche Steckerteil 11 so weit in das weibliche Steckerteil 9 geführt ist, dass jede der mit der jeweiligen schrägen Flächen 22a der entsprechenden Schulter 22 zusammenwirkende Führungsnocke 37a, 37b entlang der Verbindungsachse X vollständig an der jeweiligen Schulter 22 vorbeigeführt ist. Andernfalls ist die Halteklammer 1 an ihren Schultern 22 durch die jeweilige Führungsnocke 37a, 37b an einer Bewegung entlang der Halteklammerstreckungsachse Y in Richtung des Verbindungsstegs 2 blockiert.

Die dritte Position heißt im Folgenden Betriebsposition und ist die Position der Halteklammer 1 bei abgeschlossener Fixierstellung der beiden Steckerteile 9, 11, wobei eine Scheinsteckung ausgeschlossen ist. Hierbei ist jeder der beiden Rastvorsprünge 18 z.B. nach Fig. 11a auf dem konischen Ansatz der jeweiligen Führungsschultern 38 angeordnet, wodurch die Verriegelungsstege 7 bündig mit den Begrenzungswänden 27a, 27b abschließt. Durch die formschlüssige Verbindung zwischen der Haltenase 36 und der Halterippe 21 sind die beiden Steckerteile 9, 11 gegen ein axiales Lösen entlang der Verbindungachse X gesichert, z.B. in Fig. 11b. Der jeweilige Anschlagnocken 19 befindet sich z.B. gemäß Fig. 11c entlang der Halteklammererstreckungsachse Y im Bereich des jeweiligen außen vorstehenden Verriegelungsfortsatzes 31, wodurch der Führungssteg 8 gegen ein Aufweiten gesichert ist.

Zum Lösen der beiden Steckerteile 9, 11 wird der Verbindungssteg 2 der Halteklammer 1 entlang der Halteklammererstreckungsachse Y in Richtung der freien Enden der Verriegelungsstege 7 und Führungsstege 8 manuell in eine Demontageposition gedrückt, bis der Verbindungssteg 2 auf dem weiblichen Verbindungsmittel 9 anschlägt. Dabei gleiten die Rastvorsprünge 18 jeweils an den konischen Führungsschultern 38 entlang, wodurch der jeweilige Verriegelungssteg 7 gespreizt wird, z.B. in Fig. 12a. Der Führungssteg 8 wird gespreizt, indem der jeweilige Anschlagnocken 19 des Führungsstegs 8 entlang der konischen Endwand 32 gleitet, z.B. in Fig. 12c. Unterstützend kann das freie Ende des Führungsstegs 8 entlang der Führungsschulter 38 gleiten, z.B. in Fig. 12b.

In den Figuren 13a bis 13e ist eine weitere Ausführungsform der Halteklammer 1 dargestellt. In den Figuren 13a und 13b ist die Vormontageposition dargestellt, in welcher der Rastvorsprung 18 des Verriegelungsstegs 7 der Halteklammer 1 an einem Anschlag 42 des weiblichen Steckerteils 9 anliegt. Der Rastvorsprung 18 liegt in der Vormontageposition insbesondere an einer Anschlagebene 42a des Anschlags 42 an, wobei sich die Anschlagebene 42a spitzwinklig mit einem Winkel in einem Bereich von 80° bis 85°, insbesondere 82°, bezüglich der Halteklammererstreckungsachse Y erstreckt (veranschaulicht durch eine erste gestrichelte Hilfslinie in Fig. 13e, die eine zweite gestrichelte Hilfslinie kreuzt, die sich parallel zur Halteklammererstreckungsachse Y erstreckt).

Insbesondere erstreckt sich eine an der Anschlagebene 42a des Anschlags 42 anliegende Rastebene 18a des Rastvorsprungs 18 spitzwinklig mit einem Winkel in einem Bereich von 80° bis 85°,insbesondere 82°, bezüglich der Halteklammererstreckungsachse Y (veranschaulicht durch eine dritte gestrichelte Hilfslinie in Fig. 13b, die eine zweite gestrichelte Hilfslinie kreuzt, die sich parallel zur Halteklammererstreckungsachse Y erstreckt). Besonders bevorzugt besteht eine Differenz zwischen den Winkeln der Ausrichtungen der Ebenen 18a, 42a. Bei der bevorzugten Ausgestaltung der Halteklammer 1 kann diese selbst bei erhöhtem Kraftaufwand nicht in die Betriebsposition überführt werden, ohne dass das männliche Steckerteil 11 in das weibliche Steckerteil 9 eingesteckt ist.

Vorzugsweise schließen sich in angegebener Reihenfolge an die Anschlagebene 42a des Anschlags 42 in Richtung der Führungsschulter 38 eine erste Übergangsebene 42b und eine zweite Übergangsebene 42c an, die derart ausgestaltet sind, dass im gespreizten Zustand der Halteklammer 1 der Rastvorsprung 18 von der zweiten in die dritte Position überführbar ist. Beispielsweise kann sich zu diesem Zweck die zweite Übergangsebene 42c parallel zur Halteklammererstreckungsachse Y und die erste Übergangsebene 42b rampenartig zur zweiten Übergangsebene 42c erstrecken, d. h. einen stumpfen Winkel mit der zweiten Übergangsebene 42c einschließen.

In der dritten Position, der Betriebsposition, siehe Fig. 13c, liegt der Rastvorsprung 18 am konischen Ansatz der Führungsschulter 38 an. Vorzugsweise weist die Führungsschulter 38 eine erste Führungsebene 38a auf, die sich spitzwinklig bezüglich der Halteklammererstreckungsachse Y mit einem Winkel α erstreckt. Insbesondere liegt der Winkel α in einem Bereich von 72° bis 77°, insbesondere von 75°. Vorzugsweise schließt sich an die erste Führungsebene 38a in Richtung der Demontageposition des Rastvorsprungs 18 eine zweite Führungsebene 38b an. Die zweite Führungsebene 38b erstreckt sich insbesondere mit einem kleineren Winkel β als der Winkel α der ersten Führungsebene 38a, vorzugsweise in einem Bereich von 42° bis 47°, insbesondere von 45°, bezüglich der Halteklammerstreckungsachse Y.

Vorzugsweise weist der Rastvorsprung 18 eine sich an die Rastebene 18a in Richtung zu dem männlichen Steckerteil 11 anschließende Abrundung 18b auf, an welche sich eine Auflageebene 18c anschließt, welche insbesondere sich parallel zu der Halteklammererstreckungsachse Y erstreckt, siehe Fig. 13b. Der Rastvorsprung 18 liegt in der Demontageposition über seine Auflageebene 18c auf einer sich an die zweite Führungsebene 38b anschließenden Stützebene 38c der Führungsschulter 38 auf, wobei sich die Stützebene 38c insbesondere parallel bezüglich der Halteklammererstreckungsachse Y erstreckt, siehe Fig. 13e. Durch die bevorzugte Ausgestaltung der Führungsschulter 38 wird die Haptik bei der Anwendung der Halteklammer 1 verbessert: Ein Anwender muss beim Überführen des Rastvorsprungs 18 der Halteklammer 1 von der ersten Führungsebene 38a bis zur Stützebene 38c eine größere Kraft aufbringen, um den Rastvorsprung 18 von der ersten Führungsebene 38a bis zur zweiten Führungsebene 38b zu bewegen. Anschließend ist eine geringere Kraft zur Überführung des Rastvorsprungs 18 von der zweiten Führungsebene 38b zur Stützebene 38c aufzubringen. Die zweite Stützebene 38b erleichtert ein Zurückführen der Halteklammer 1 von der Stützebene 18c in die Betriebsposition.

Insbesondere ist der Anschlag 42 an einen Durchbruch 43 am weiblichen Steckerteil 9 gebildet (siehe Fig. 13a), in welchen das männliche Steckerteil 11 in der zweiten und dritten Position eingreift, siehe Figuren 13c und d.

In den Figuren 14a und 14b sind bevorzugte Ausführungsformen der Halterippe 21 des Führungsstegs 8 der Halteklammer 1 sowie der Haltenase 36 des männlichen Steckerteils 11 dargestellt. Hierbei sind die Halteklammer 1 und das männliche Steckerteil 11 sowie das weibliche Steckerteil 9 in der Betriebsposition dargestellt. Insbesondere weist die Halterippe 21 der Halteklammer 1 eine an der Haltenase 36 anliegende Halteebene 21a auf, welche sich spitzwinklig mit einem Winkel in einem Bereich von 80° bis 88°, insbesondere von 85°, bezüglich der Verbindungsachse X erstreckt, siehe Fig. 14b. Insbesondere erstreckt sich eine an der Haltebene 21a anliegende Haltenasenebene 36a der Haltenase 36 spitzwinklig mit einem Winkel in einem Bereich von 80° bis 88° bezüglich der Verbindungsachse X, siehe Fig. 14b. Besonders bevorzugt besteht eine Differenz zwischen den Winkeln der Ausrichtungen der Ebenen 21a, 36a, wobei die Haltenasenebene 36a insbesondere mit einem Winkel von 88° bezüglich der Verbindungsachse X ausgerichtet ist. Beispielsweise ist die Differenz zwischen beiden Winkeln der Ausrichtungen 3°. Durch die bevorzugte Ausgestaltung der Haltenase 36 und der Halterippe 21 wird die Haltekraft der Rastverbindung erhöht. Weiterhin wird bevorzugt ein Abgleiten der Halterippe 21 unter Belastung und damit verbundener Deformation der Komponenten der Steckverbindung verhindert.

Weiterhin bezieht sich die vorliegende Erfindung darauf, dass die Steckverbindung in einem Halter befestigt ist. Dieser Halter besitzt eine oder mehrere innere Kontur/en, die der äußeren Kontur der Steckverbindung angepasst ist/sind, und/oder Haltemittel für Steckverbindung. Hierdurch wird eine Fixierung und eine erhöhte Sicherheit gegen Eisdruck bewirkt. Weiterhin kann oder können die im Halter vorhandene innere Kontur oder inneren Konturen derart gestaltet sein, dass ein Öffnen der Halteklammer 1 im eingelegten Zustand der Steckverbindung im Halter unmöglich ist.

### Bezugszeichenliste

- 1: Halteklammer
- 2: Verbindungssteg
- 3a: erstes Verbindungsende
- 3b: zweites Verbindungsende
- 6: Schlitz
- 7: Verriegelungssteg
- 8: Führungssteg
- 9: weibliches Steckerteil
- 11: männliches Steckerteil
- 12: Kreislippen
- 13: Längskante
- 14: Zunge
- 16: Längsrippe
- 17: Fachwerkverstärkung
- 18: Rastvorsprung
- 18a: Rastebene
- 18b: Abrundung
- 18c: Auflageebene
- 19: Anschlagnocken
- 21: Halterippe
- 21a: Halterippenebene
- 22: Schulter
- 22a: schräge Fläche
- 23: Scheitelpunkt
- 24: Außennut
- 24a: Außennutende
- 26: Durchbruch
- 27a: erste Begrenzungswand
- 27b: zweite Begrenzungswand
- 28: Trennrippe
- 29: Anschlagnockenausnehmung
- 31: Verriegelungsfortsatz
- 32: Endwand
- 33: Anschlagschulter
- 34: Zungenaufnahme
- 36: Haltenase
- 36a: Haltenasenebene
- 37a: erste Führungsnocke
- 37b: zweite Führungsnocke
- 38: Führungsschulter
- 38a: erste Führungsebene
- 38b: zweite Führungsebene
- 38c: Stützebene
- 39: Fenster
- 40: Führungsnuten
- 41: Fensterhaltekante
- 42: Anschlag
- 42a: erste Anschlagebene
- 42b: erste Übergangsebene des Anschlags
- 42c: zweite Übergangsebene des Anschlags
- 43: Durchbruch
- X: Verbindungsachse
- Y: Halteklammererstreckungsachse

## Patentansprüche

1. Steckverbindung, umfassend ein männliches Steckerteil (11) und ein weibliches Steckerteil (9), wobei das männliche Steckerteil (11) entlang einer Verbindungsachse (X) in das weibliche Steckerteil (9) einsteckbar oder eingesteckt ist, wobei beide Steckerteile (9, 11) entlang einer Verbindungsebene einen rechteckigen Querschnitt aufweisen, wobei das weibliche Steckerteil (9) mittels einer am weiblichen Steckerteil (9) geführten und U-förmigen Halteklammer (1) mit dem eingesteckten männlichen Steckerteil (11) verbindbar ist und eine Rastposition und eine Betriebsposition einnimmt,
**dadurch gekennzeichnet, dass** die Halteklammer (1) einen Verbindungssteg (2) mit einem ersten und zweiten Verbindungsende (3a, 3b) umfasst, wobei an den beiden Verbindungsenden (3a, 3b) senkrecht zum Verbindungssteg (2) entlang einer Halteklammererstreckungsachse (Y) durch einen Schlitz getrennt jeweils ein Verriegelungssteg (7) und ein Führungssteg (8) angeformt ist, wobei das weibliche Steckerteil (9) eine U-förmige Außennut (24) aufweist, und die Halteklammer (1) auf die Außennut (24) aufgesteckt ist, und die Außennut (24) an ihren zwei sich gegenüberliegenden Schenkeln jeweils einen Durchbruch (26) umfasst, sowie die freien Enden der Verriegelungsstege (7) nach innen zueinander zugekehrte Rastvorsprünge (18) aufweisen und die beiden Führungsstege (8) an ihren von den Verriegelungsstegen (7) abgewandten Unterseiten Anschlagnocken (19) aufweisen, wobei jeder Führungssteg (8) an seinem zueinander zugekehrten Innenflächen von diesen vorstehende Halterippen (21) umfasst, die sich entlang der Halteklammererstreckungsachse (Y) erstrecken, und der jeweilige Durchbruch (26) von einer Halterippe (21) und einer Schulter (22) der Halteklammer (1) durchdrungen wird, wobei die Halterippen (21) und die Schultern (22) im eingesteckten Zustand des männlichen Steckerteils (11) mit an diesem angeordneten Führungsnocken (37a, 37b) und einer Haltenase (36) derart zusammenwirken, dass die Halteklammer (1) eine Vormontageposition, die Rastposition, die Betriebsposition und eine Demontageposition einnehmen kann, wobei die Vormontageposition diejenige Position ist, die die Halteklammer einnimmt, bevor die Führungsnocken (37a, 37b) entlang der Verbindungsachse (X) die Schulter (22) berühren, wobei die Rastvorsprünge (18) in einer Übergangsposition der Halteklammer (1) von der Vormontageposition in die Rastposition in ein Fenster (39) greifen, wobei in der Rastposition jeder der beiden Rastvorsprünge (18) im gesteckten Zustand der Steckerteile (9, 11) durch die jeweilige Führungsnocke (37a, 37b) aus dem jeweiligen Fenster (39) gedrückt ist, wodurch der Verriegelungssteg (7) eine gespreizte Position einnimmt, und die Rastposition vorliegt, wenn die Halterippe (21) formschlüssig hinter die in Eindringrichtung des männlichen Steckerteils (11) am männlichen Steckerteil (11) angeordnete Haltenase (36) einrastet und die Betriebsposition die Position der Halteklammer (1) bei abgeschlossener Fixierstellung der beiden Steckerteile (9, 11) ist, wobei eine Scheinsteckung ausgeschlossen ist, wobei die Außennut (24) jeweils einen mit den freien Enden der Verriegelungsstegen (7) und Führungsstege (8) korrelierendes Außennutende (24a) aufweist, wobei das Außennutende (24a) jeweils für den Verriegelungssteg (7) und für den Führungssteg (8) einen entlang der Halteklammererstreckungsachse (Y) konisch ansteigende Führungsschulter aufweist, auf der der Verriegelungssteg (7) und der Führungssteg (8) in der Demontageposition gleitend gelagert sind, und wobei in der Demontageposition der Verbindungssteg (2) der Halteklammer (1) entlang der Halteklammererstreckungsachse (Y) in Richtung der freien Enden der Verriegelungsstege (7) und der Führungsstege (8) gedrückt ist und der Verbindungssteg (2) auf dem weiblichen Steckerteil (9) anschlägt, und wobei die Halteklammer (1) als Steckindikator anzeigt, ob das weibliche und das männliche Steckerteil (9, 11) vollständig ineinander gesteckt sind.

2. Steckverbindung nach Anspruch 1,
**dadurch gekennzeichnet, dass** der Verbindungssteg (2) eine Längskante (13) aufweist, die senkrecht zur Halteklammererstreckungsachse (Y) und zur Verbindungsachse (X) verläuft.

3. Steckverbindung nach einem der Ansprüche 1 oder 2,
**dadurch gekennzeichnet, dass** zumindest die Führungsstege (8) an ihren voneinander abgewandten, äußeren Oberflächen entlang ihrer Längsachse, die der Halteklammererstreckungsachse (Y) entspricht, eine Fachwerkverstärkung (17) aufweisen.

4. Steckverbindung nach einem der Ansprüche 1 bis 3,
**dadurch gekennzeichnet, dass** die Verriegelungsstege (7) schmaler als die Führungsstege (8) sind.

5. Steckverbindung nach einem der Ansprüche 1 bis 4,
**dadurch gekennzeichnet, dass** die Halterippen (21) an zueinander zugekehrten Seitenflächen jedes Führungsstegs (8) angeordnet sind.

6. Steckverbindung einem der Ansprüche 1 bis 5,
**dadurch gekennzeichnet, dass** die Verriegelungsstege (7) und die Führungsstege (8) im zusammengesteckten Zustand der Steckerteile (9, 11) bündig zu den Steckerteilen (9, 11) angeordnet sind.

7. Steckverbindung nach einem der Ansprüche 3 bis 6,
**dadurch gekennzeichnet, dass** jeder Führungssteg (8) entlang der Halteklammererstreckungsachse (Y) zwischen der Halterippe (21) und dem Verbindungssteg (2) jeweils eine Schulter (22) mit einer schrägen Fläche (22a) umfasst.

8. Steckverbindung nach Anspruch 7,
**dadurch gekennzeichnet, dass** die schräge Fläche (22a) mit einer zur Halteklammererstreckungsachse (Y) parallel verlaufenden Unterkante des Führungsstegs (8) einen Winkel kleiner 90° einschließt.

9. Steckverbindung nach einem der vorgenannten Ansprüche,
**dadurch gekennzeichnet, dass** jede Halterippe (21) jeweils formschlüssig hinter die in Eindringrichtung des männlichen Steckerteils (11) am männlichen Steckerteil (11) angeordnete Haltenase (36) greift.

10. Steckverbindung nach einem der vorgenannten Ansprüche,
**dadurch gekennzeichnet, dass** die Halteklammer (1) einstückig, bevorzugt monolithisch, ausgebildet ist.

11. Steckverbindung nach einem der vorgenannten Ansprüche,
**dadurch gekennzeichnet, dass** die Halteklammer (1) Kunststoff, bevorzugt glasfaserverstärkten Kunststoff umfasst.

12. Steckverbindung nach einem der vorgenannten Ansprüche,
**dadurch gekennzeichnet, dass** die Außennut (24) durch eine erste und eine zweite Begrenzungswand (27a, 27b) gebildet ist, die einander gegenüberliegen.

13. Steckverbindung nach Anspruch 12,
**dadurch gekennzeichnet, dass** die erste Begrenzungswand (27a) für beide Führungsstege (8) entlang der Halteklammererstreckungsachse (Y) jeweils eine Anschlagnockenausnehmung (29) aufweist.

14. Steckverbindung nach Anspruch 1 und Anspruch 13,
**dadurch gekennzeichnet, dass** die Anschlagnockenausnehmung (29) für den jeweiligen Anschlagnocken (19) an jedem der Führungsstege (8) einen nach außen anschließenden Verriegelungsfortsatz (31) aufweist, der mit den Anschlagnocken (19) derart zusammenwirkt, dass ein Spreizen des Führungsstegs (8) insbesondere in der Betriebsposition verhindert wird.

15. Steckverbindung nach Anspruch 1 und einem der Ansprüche 13 oder 14,
**dadurch gekennzeichnet, dass** die Anschlagnockenausnehmung (29) entlang der Halteklammererstreckungsachse (Y) an ihrer in Richtung zu dem freien Ende des Führungsstegs (8) weisenden Endwand (32) einen konisch ansteigenden Verlauf besitzt, so dass der Führungssteg (8) bei einer Anlage des Anschlagnockens (19) an der Endwand (32) gespreizt wird.

16. Steckverbindung nach Anspruch 9 und einem der Ansprüche 13 bis 15,
**dadurch gekennzeichnet, dass** die Anschlagnockenausnehmung (29) an ihrer zum Verbindungssteg (2) gerichteten Kante eine Anschlagschulter (33) aufweist, gegen die der Anschlagnocken (19) anschlägt, wenn die Halteklammer (1) entlang der Halteklammererstreckungsachse (Y) in Richtung des Verbindungssteges (2) geschoben wird.

17. Steckverbindung nach einem der Ansprüche 1 bis 16,
**dadurch gekennzeichnet, dass** in der Vormontageposition, in welcher der Rastvorsprung (18) des Verriegelungsstegs (7) der Halteklammer (1) an einem Anschlag (42) des weiblichen Steckerteils (9) anliegt, dessen Anschlagebene (42a) sich spitzwinklig, insbesondere in einem Bereich von 80° bis 85°, insbesondere von 82°, in Bezug auf die Halteklammererstreckungsachse (Y) erstreckt, sowie eine an der Anschlagebene (42a) des Anschlags (42) anliegende Rastebene (18a) des Rastvorsprungs (18) sich spitzwinklig mit einem entsprechenden Winkel, insbesondere in einem Bereich von 80° bis 85°, insbesondere von 82°, bezüglich der Halteklammererstreckungsachse (Y) erstreckt.

18. Steckverbindung nach einem der Ansprüche 1 bis 17,
**dadurch gekennzeichnet, dass** der Rastvorsprung (18) in der Betriebsposition an einem konischen Ansatz der Führungsschulter (38) anliegt, wobei die Führungsschulter (38) eine erste Führungsebene (38a) besitzt, die sich in einem spitzen Winkel (a) in Bezug auf die Halteklammererstreckungsachse (Y) erstreckt, der 72° bis 77°, insbesondere 75°, beträgt, und sich hieran in Richtung der Demontageposition eine zweite Führungsebene (38b) anschließt, die zu der Halteklammererstreckungsachse (Y) einen kleineren Winkel β als die erste Führungsebene (38a), insbesondere einen Winkel von 42° bis 47°, insbesondere von 45°, aufweist und sich an der zweiten Führungsebene (38b) eine Stützebene (38c) anschließt.

19. Steckverbindung nach einem der Ansprüche 1 bis 18,
**dadurch gekennzeichnet, dass** die Halterippe (21) der Halteklammer (1) eine an der Haltenase (36) anliegende Halterippenebene (21a) aufweist, welche sich spitzwinklig zur Verbindungsachse (X) in einem spitzen Winkel von 82° bis 88°, insbesondere von 88° erstreckt, und wobei eine an der Halterippenebene (21a) anliegende Haltenasenebene (36a) der Haltenase (36) sich spitzwinklig bezüglich der Verbindungsachse (X) mit einem spitzen Winkel von 82° bis 88°, insbesondere von 85°, erstreckt.

## Claims

1. Plug-in connection, comprising a male plug part (11) and a female plug part (9), wherein the male plug part (11) can be inserted or is inserted into the female plug part (9) along a connection axis (X), wherein the two plug parts (9, 11) have a rectangular cross section along a connection plane, wherein the female plug part (9) can be connected to the inserted male plug part (11) by means of a U-shaped holding clip (1), which is guided on the female plug part (9), and assumes a latching position and an operating position,
**characterized in that** the holding clip (1) comprises a connection web (2) with a first and a second connection end (3a, 3b), wherein a locking web (7) and a guide web (8) are integrally formed at the two connection ends (3a, 3b) perpendicular to the connection web (2) along a holding clip extent axis (Y) in a manner separated by a slot in each case, wherein the female plug part (9) has a U-shaped outer groove (24), and the holding clip (1) is fitted onto the outer groove (24), and the outer groove (24) comprises in each case one aperture (26) on its two opposite limbs, and the free ends of the locking webs (7) have latching projections (18) which face one another towards the inside and the two guide webs (8) have stop cams (19) on their bottom sides which are averted from the locking webs (7), wherein each guide web (8) comprises, on its inner faces which face one another, holding ribs (21) which project from the said inner faces and extend along a holding clip extent axis (Y), and a holding rib (21) and a shoulder (22) of the holding clip (1) pass through the respective aperture (26), wherein the holding ribs (21) and the shoulders (22), when the male plug part (11) is in the inserted state, interact with guide cams (37a, 37b), which are arranged on the said male plug part, and a holding lug (36) in such a way that the holding clip (1) can assume a pre-mounting position, the latching position, the operating position and a removal position,
wherein the pre-mounting position is that position which the holding clip assumes before the guide cams (37a, 37b) make contact with the shoulders (22) along the connection axis (X),
wherein the latching projections (18) engage into a window (39) in a transfer position of the holding clip (1) from the pre-mounting position to the latching position,
wherein, in the latching position, each of the two latching projections (18) is pressed through the respective guide cam (37a, 37b) out of the respective window (39) when the plug parts (9, 11) are in the plugged state, as a result of which the locking web (7) assumes a spread position, and the latching position occurs when the holding rib (21) latches in in an interlocking manner behind the holding lug (36) which is arranged on the male plug part (11) in the penetration direction of the male plug part (11), and the operating position is the position of the holding clip (1) when the fixing positioning of the two plug parts (9, 11) is completed, wherein a pseudo plug-in connection is precluded, wherein the outer groove (24) has in each case one outer groove end (24a) which is correlated with the free ends of the locking webs (7) and guide webs (8), wherein the outer groove end (24a) has a guide shoulder which rises conically along the holding clip extent axis (Y) for the locking web (7) and for the guide web (8) in each case, the locking web (7) and the guide web (8) being mounted in a sliding manner on the said guide shoulder in the removal position, and wherein, in the removal position, the connection web (2) of the holding clip (1) is pressed along the holding clip extent axis (Y) in the direction of the free ends of the locking webs (7) and of the guide webs (8) and the connection web (2) stops on the female plug part (9), and wherein the holding clip (1), as a plug-in indicator, indicates whether the female and the male plug part (9, 11) are fully plugged one into the other.

2. Plug-in connection according to Claim 1,
**characterized in that** the connection web (2) has a longitudinal edge (13) which runs perpendicular to the holding clip extent axis (Y) and to the connection axis (X) .

3. Plug-in connection according to either of Claims 1 and 2,
**characterized in that** at least the guide webs (8) have a framework reinforcement (17) on their outer surfaces, which are averted from one another, along their longitudinal axis which corresponds to the holding clip extent axis (Y).

4. Plug-in connection according to one of Claims 1 to 3,
**characterized in that** the locking webs (7) are narrower than the guide webs (8).

5. Plug-in connection according to one of Claims 1 to 4,
**characterized in that** the holding ribs (21) are arranged on side surfaces of each guide web (8) that face one another.

6. Plug-in connection according to one of Claims 1 to 5,
**characterized in that** the locking webs (7) and the guide webs (8) are arranged flush with the plug parts (9, 11) when the plug parts (9, 11) are in the plugged-together state.

7. Plug-in connection according to one of Claims 3 to 6,
**characterized in that** each guide web (8) comprises in each case one shoulder (22) with an oblique face (22a) between the holding rib (21) and the connection web (2) along the holding clip extent axis (Y).

8. Plug-in connection according to Claim 7,
**characterized in that** the oblique face (22a) encloses an angle of less than 90° with a bottom edge of the guide web (8) that runs parallel to the holding clip extent axis (Y).

9. Plug-in connection according to one of the preceding claims,
**characterized in that** each holding rib (21) engages in each case in an interlocking manner behind the holding lug (36) which is arranged on the male plug part (11) in the penetration direction of the male plug part (11).

10. Plug-in connection according to one of the preceding claims,
**characterized in that** the holding clip (1) is designed in one piece, preferably monolithically.

11. Plug-in connection according to one of the preceding claims,
**characterized in that** the holding clip (1) comprises plastic, preferably glass fibre-reinforced plastic.

12. Plug-in connection according to one of the preceding claims,
**characterized in that** the outer groove (24) is formed by a first and a second boundary wall (27a, 27b) which are situated opposite one another.

13. Plug-in connection according to Claim 12,
**characterized in that** the first boundary wall (27a) has in each case one stop cam recess (29) for the two guide webs (8) along the holding clip extent axis (Y).

14. Plug-in connection according to Claim 1 and Claim 13,
**characterized in that** the stop cam recess (29) for the respective stop cam (19) has an outwardly adjoining locking extension (31) on each of the guide webs (8), which locking extension interacts with the stop cam (19) in such a way that spreading of the guide web (8) is prevented, in particular in the operating position.

15. Plug-in connection according to Claim 1 and either of Claims 13 and 14,
**characterized in that** the stop cam recess (29) has a conically rising profile along the holding clip extent axis (Y) at its end wall (32) which points in the direction towards the free end of the guide web (8), so that the guide web (8) is spread when the stop cam (19) bears against the end wall (32).

16. Plug-in connection according to Claim 9 and one of Claims 13 to 15,
**characterized in that** the stop cam recess (29) has a stop shoulder (33) on its edge which is directed towards the connection web (2), the stop cam (19) stopping against the said stop shoulder when the holding clip (1) is pushed along the holding clip extent axis (Y) in the direction of the connection web (2).

17. Plug-in connection according to one of Claims 1 to 16,
**characterized in that**, in the pre-mounting position in which the latching projection (18) of the locking web (7) of the holding clip (1) bears against a stop (42) of the female plug part (9), the stop plane (42a) of the said stop extends at an acute angle, in particular in a range of from 80° to 85°, in particular of 82°, with respect to the holding clip extent axis (Y), and a latching plane (18a) of the latching projection (18), which latching plane bears against the stop plane (42a) of the stop (42), extends at an acute angle with a corresponding angle, in particular in a range of from 80° to 85°, in particular of 82°, with respect to the holding clip extent axis (Y).

18. Plug-in connection according to one of Claims 1 to 17,
**characterized in that** the latching projection (18) bears against a conical attachment of the guide shoulder (38) in the operating position, wherein the guide shoulder (38) has a first guide plane (38a) which extends at an acute angle (α) with respect to the holding clip extent axis (Y) which has a magnitude of from 72° to 77°, in particular of 75°, and a second guide plane (38b) adjoins the said first guide plane in the direction of the removal position, which second guide plane is at a smaller angle β than the first guide plane (38a), in particular an angle of from 42° to 47°, in particular of 45°, to the holding clip extent axis (Y), and a supporting plane (38c) adjoins the second guide plane (38b).

19. Plug-in connection according to one of Claims 1 to 18,
**characterized in that** the holding rib (21) of the holding clip (1) has a holding rib plane (21a) which bears against the holding lug (36) and extends at an acute angle to the connection axis (X) at an acute angle of from 82° to 88°, in particular of 88°, and wherein a holding lug plane (36a) of the holding lug (36), which holding lug plane bears against the holding rib plane (21a), extends at an acute angle with respect to the connection axis (X) at an acute angle of from 82° to 88°, in particular of 85°.

## Revendications

1. Connexion enfichable, comprenant une partie formant connecteur mâle (11) et une partie formant connecteur femelle (9), la partie formant connecteur mâle (11) étant ou pouvant être enfichée dans la partie formant connecteur femelle (9) le long d'un axe de connexion (X), les deux parties formant connecteur (9, 11) ayant une section transversale rectangulaire le long d'un plan de connexion, la partie formant connecteur femelle (9) pouvant être connectée à la partie formant connecteur mâle enfichée (11) au moyen d'un étrier de retenue (1) en forme de U, qui est guidé sur la partie formant connecteur femelle (9), et prenant une position d'encliquetage et une position de fonctionnement,
**caractérisée en ce que** l'étrier de retenue (1) comprend une nervure de connexion (2) pourvue d'une première et d'une deuxième extrémité de connexion (3a, 3b), une nervure de verrouillage (7) et une nervure de guidage (8) étant formées sur les deux extrémités de connexion (3a, 3b) perpendiculairement à la nervure de connexion (2) le long d'un axe d'extension d'étrier de retenue (Y) en étant séparées par une fente, la partie formant connecteur femelle (9) comportant une rainure extérieure (24) en forme de U et l'étrier de retenue (1) étant placé sur la rainure extérieure (24), et la rainure extérieure (24) comportant un passage (26) sur chacune de ses deux branches opposées, et les extrémités libres des nervures de verrouillage (7) comportant des saillies d'encliquetage (18) dirigées l'une vers l'autre et vers l'intérieur et les deux nervures de guidage (8) comportant des cames de butée (19) sur leurs faces inférieures dirigées à l'opposé des nervures de verrouillage (7), chaque nervure de guidage (8) comprenant sur ses surfaces intérieures dirigées l'une vers l'autre des nervures de retenue (21) qui font saillie de ladite nervure, qui s'étendent le long de l'axe d'extension d'étrier de retenue (Y) et le passage respectif (26) étant traversé par une nervure de retenue (21) et un épaulement (22) de l'étrier de retenue (1), lorsque la partie formant connecteur mâle (11) est enfichée, les nervures de retenue (21) et les épaulements (22) coopérant avec des cames de guidage (37a, 37b) disposées sur ceux-ci et un ergot de retenue (36) de telle sorte que l'étrier de retenue (1) puisse occuper une position de pré-montage, la position d'encliquetage, la position de fonctionnement et une position de démontage, la position de pré-montage étant la position qu'occupe l'étrier de retenue avant que les cames de guidage (37a, 37b) ne touchent les épaulements (22) le long de l'axe de liaison (X), les saillies d'encliquetage (18) s'engageant dans une fenêtre (39) dans une position de transition de l'étrier de retenue (1) de la position de pré-montage jusque dans la position d'encliquetage, dans la position d'encliquetage, lorsque les parties formant connecteur (9, 11) sont enfichées, chacune des deux saillies d'encliquetage (18) étant pressée par la came de guidage respective (37a, 37b) hors de la fenêtre respective (39), de manière à ce que la nervure de verrouillage (7) occupe une position écartée, et la position d'encliquetage étant présente lorsque la nervure de retenue (21) s'encliquète par complémentarité de formes derrière l'ergot de retenue (36) disposé au niveau de la partie formant connecteur mâle (11) dans le sens de pénétration de la partie formant connecteur mâle (11) et la position de fonctionnement étant la position de l'étrier de retenue (1) lorsque les deux parties formant connecteur (9, 11) sont en position de fixation verrouillée, un défaut d'encliquetage étant exclu, la rainure extérieure (24) comportant une extrémité de rainure extérieure (24a) en corrélation avec les extrémités libres des nervures de verrouillage (7) et des nervures de guidage (8), l'extrémité de rainure extérieure (24a) comportant pour chacune des nervure de verrouillage (7) et nervure de guidage (8) un épaulement de guidage qui monte de manière conique le long de l'axe d'extension d'étrier de retenue (Y) et sur lequel la nervure de verrouillage (7) et la nervure de guidage (8) sont montées de manière coulissante dans la position de démontage et la nervure de connexion (2) de l'étrier de retenue (1) étant pressée, dans la position de démontage, le long de l'axe d'extension d'étrier de retenue (Y) en direction des extrémités libres des nervures de verrouillage (7) et des nervures de guidage (8) et la nervure de connexion (2) venant en butée sur la partie formant connecteur femelle (9), et l'étrier de retenue (1) indiquant en tant qu'indicateur d'enfichage si les parties formant connecteurs femelle et mâle (9, 11) sont complètement enfichées l'une dans l'autre.

2. Connexion enfichable selon la revendication 1, **caractérisée en ce que** la nervure de connexion (2) comporte un bord longitudinal (13) qui s'étend perpendiculairement à l'axe d'extension d'étrier de retenue (Y) et à l'axe de connexion (X).

3. Connexion enfichable selon l'une des revendications 1 et 2, **caractérisée en ce que** au moins les nervures de guidage (8) comportent un renfort d'armature (17) sur leurs surfaces extérieures opposées l'une à l'autre le long de leur axe longitudinal qui correspond à l'axe d'extension d'étrier de retenue (Y).

4. Connexion enfichable selon l'une des revendications 1 à 3, **caractérisée en ce que** les nervures de verrouillage (7) sont plus étroites que les nervures de guidage (8).

5. Connexion enfichable selon l'une des revendications 1 à 4, **caractérisée en ce que** les nervures de retenue (21) sont disposées sur des surfaces latérales, dirigées l'une vers l'autre, de chaque nervure de guidage (8).

6. Connexion enfichable selon l'une des revendications 1 à 5, **caractérisée en ce que** les nervures de verrouillage (7) et les nervures de guidage (8) sont disposées à fleur des parties formant connecteur (9, 11) lorsque les pièces formant connecteur (9, 11) sont assemblées par enfichage.

7. Connexion enfichable selon l'une des revendications 3 à 6, **caractérisée en ce que** chaque nervure de guidage (8) comprend , le long de l'axe d'extension d'étrier de retenue (Y) entre la nervure de retenue (21) et la nervure de connexion (2), un épaulement (22) pourvu d'une surface inclinée (22a).

8. Connexion enfichable selon la revendication 7, **caractérisée en ce que** la surface inclinée (22a) forme un angle inférieur à 90° avec un bord inférieur de la nervure de guidage (8) qui s'étend parallèlement à l'axe d'extension d'étrier de retenue (Y).

9. Connexion enfichable selon l'une des revendications précédentes, **caractérisée en ce que** chaque nervure de retenue (21) s'engage par complémentarité de formes derrière l'ergot de retenue (36) disposé au niveau de la partie connecteur mâle (11) dans le sens de pénétration de la partie connecteur mâle (11).

10. Connexion enfichable selon l'une des revendications précédentes, **caractérisée en ce que** l'étrier de retenue (1) est formé d'une seule pièce, de préférence de manière monolithique.

11. Connexion enfichable selon l'une des revendications précédentes, **caractérisée en ce que** l'étrier de retenue (1) comprend de la matière synthétique, de préférence de la matière synthétique renforcée de fibres de verre.

12. Connexion enfichable selon l'une des revendications précédentes, **caractérisée en ce que** la rainure extérieure (24) est formée par une première et une deuxième paroi de délimitation (27a, 27b) qui sont opposées l'une à l'autre.

13. Connexion enfichable selon la revendication 12, **caractérisée en ce que** la première paroi de délimitation (27a) comporte un évidement de came de butée (29) pour chacune des deux nervures de guidage (8) le long de l'axe d'extension d'étrier de retenue (Y) .

14. Connexion enfichable selon la revendication 1 et la revendication 13, **caractérisée en ce que** l'évidement de came de butée (29) destiné à la came de butée respective (19) au niveau de chacune des nervures de guidage (8) comporte une extension de verrouillage (31) contiguë vers l'extérieur qui coopère avec la came de butée (19) de telle sorte que la nervure de guidage (8) ne puisse pas s'écarter, notamment en position de travail.

15. Connexion enfichable selon la revendication 1 et l'une des revendications 13 et 14, **caractérisée en ce que** l'évidement de came de butée (29) présente une allure montant de manière conique au niveau de sa paroi d'extrémité (32) pointant en direction de l'extrémité libre de la nervure de guidage (8) le long de l'axe d'extension de l'étrier de retenue (Y) de sorte que la nervure de guidage (8) est écartée lorsque la came de butée (19) vient en butée sur la paroi d'extrémité (32) .

16. Connexion enfichable selon la revendication 9 et l'une des revendications 13 à 15, **caractérisée en ce que** l'évidement de came de butée (29) comporte sur son bord dirigé vers la nervure de connexion (2) un épaulement de butée (33) contre lequel la came de butée (19) vient en butée lorsque l'étrier de retenue (1) est poussé le long de l'axe d'extension d'étrier de retenue (Y) en direction de la nervure de connexion (2).

17. Connexion enfichable selon l'une des revendications 1 à 16, **caractérisée en ce que** dans la position de pré-montage dans laquelle la saillie d'encliquetage (18) de la nervure de verrouillage (7) de l'étrier de retenue (1) vient en appui sur une butée (42) de la partie formant connecteur femelle (9), le plan de butée (42a) dudit butée s'étend en formant un angle aigu, notamment dans une plage de 80° à 85°, en particulier de 82°, par rapport à l'axe d'extension d'étrier de retenue (Y), et un plan d'encliquetage (18a), qui vient en appui sur le plan de butée (42a) de la butée (42), de la saillie d'encliquetage (18) s'étend en formant un angle aigu avec une valeur d'angle correspondante, notamment dans une plage de 80° à 85°, en particulier de 82°, par rapport à l'axe d'extension d'étrier de retenue (Y).

18. Connexion enfichable selon l'une des revendications 1 à 17, **caractérisée en ce que** la saillie d'encliquetage (18) vient en appui, dans la position de fonctionnement, sur un prolongement conique de l'épaulement de guidage (38),
l'épaulement de guidage (38) comportant un premier plan de guidage (38a) qui s'étend en formant un angle aigu (α) par rapport à l'axe d'extension d'étrier de retenue (Y), qui est de 72° à 77°, en particulier de 75°, et qui est suivi en direction de la position de démontage d'un deuxième plan de guidage (38b) qui forme avec l'axe d'extension d'étrier de retenue (Y) un angle β inférieur à celui du premier plan de guidage (38a), en particulier un angle de 42° à 47°, en particulier de 45°, et un plan de support (38c) faisant suite au deuxième plan de guidage (38b).

19. Connexion enfichable selon l'une des revendications 1 à 18, **caractérisée en ce que** la nervure de retenue (21) de l'étrier de retenue (1) comporte un plan de nervure de retenue (21a) qui vient en appui sur l'ergot de retenue (36) et qui forme un angle aigu avec l'axe de connexion (X) avec une valeur d'angle de 82° à 88°, en particulier de 88°, et un plan d'ergot de retenue (36a) de l'ergot de retenue (36) qui vient en appui sur le plan de nervure de retenue (21a) s'étendant en formant un angle aigu par rapport à l'axe de liaison (X) avec une valeur d'angle de 82° à 88°, en particulier de 85°.
